# EUROPÄISCHE PATENTSCHRIFT

(11) **EP 3 375 990 B1**
(45) Veröffentlichungstag und Bekanntmachung des Hinweises auf die Patenterteilung: **25.12.2019**
(21) Anmeldenummer: 17161565.1
(22) Anmeldetag: 17.03.2017
(51) Int. Cl.: F01K 25/08, F01K 13/02

(54) **MODELLBASIERTE ÜBERWACHUNG DES BETRIEBSZUSTANDES EINER EXPANSIONSMASCHINE**
MODEL-BASED MONITORING OF THE OPERATIONAL STATE OF AN EXPANSION MACHINE
SURVEILLANCE SUR LA BASE DE MODÈLE DE L'ÉTAT DE FONCTIONNEMENT D'UNE MACHINE À DÉTENTE

(43) Veröffentlichungstag der Anmeldung: 19.09.2018
(73) Patentinhaber: Orcan Energy AG, 81379 München (DE)
(72) Erfinder: Schuster, Andreas, 86874 Tussenhausen (DE); Langer, Roy, 89129 Langenau (DE); Springer, Jens-Patrick, 81371 München (DE); Weigand, Fabian, 81379 München (DE)
(74) Vertreter: Grünecker Patent- und Rechtsanwälte PartG mbB

(56) Entgegenhaltungen:
- EP-B1- 1 759 094
- WO-A1-2011/093854
- DE-A1-102014 206 033
- US-A1- 2014 224 469

## Beschreibung

### Gebiet der Erfindung

Die Erfindung betrifft ein Verfahren zum Betreiben einer thermodynamischen Kreisprozessvorrichtung, insbesondere einer Organic-Rankine-Cycle-Vorrichtung (ORC-Vorrichtung) mit einer Expansionsmaschine sowie eine thermodynamische Kreisprozessvorrichtung, die mit dem erfindungsgemäßen Verfahren betrieben werden kann.

### Stand der Technik

Wird eine thermodynamische Kreisprozessvorrichtung, beispielsweise eine Organic-Rankine-Cycle-Vorrichtung, mit einem Generator oder einer Motor/Generator-Einheit gekoppelt, um Energie in ein Stromnetz einzuspeisen, werden der Expansionsmaschine bedingt durch die Netzfrequenz Drehzahlen aufgeprägt. Ähnliches erfolgt bei einer Kopplung mit einer anderen externen Vorrichtung, wie beispielsweise einer Vorrichtung mit einem Verbrennungsmotor, um diesen zu unterstützen.

Es hat sich herausgestellt, dass etwa bei einem Ankopplungsvorgang der externen Vorrichtung Schäden an der Expansionsmaschine der thermodynamischen Kreisprozessvorrichtung entstehen können, insbesondere im Lager der rotierenden Elemente der Expansionsmaschine. Diese Schäden treten nach den Erfahrungen des Anmelders dann auf, wenn der Expansionsmaschine effektiv Leistung zugeführt wird. Dies betrifft insbesondere Schraubenexpansionsmaschinen.

Ein Koppeln eines mit einem ORC-System betriebenen Generators wird in EP 1759094 B1 beschrieben. Die Kopplung mit dem Stromnetz erfolgt dann, wenn die gemessene Generatordrehzahl zur Netzfrequenz passt, was deshalb eine leistungsfreie Ankopplung impliziert. Diese Drehzahlmessung stellt jedoch einen zusätzlichen Kostenaufwand dar bzw. ist bei (halb-) hermetischen Maschinen sogar extrem aufwändig, weil die Welle von außen nicht direkt zugänglich ist. Eine Drehzahlmessung aufgrund der erzeugten Spannung ist bei Aysnchrongeneratoren, die nicht mit dem Netz verbunden oder anderweitig nicht magnetisiert sind, nicht möglich.

### Beschreibung der Erfindung

Aufgabe der Erfindung ist es, die genannten Nachteile zu vermeiden.

Die Erfindung beschreibt die Lösung des oben genannten Problems, indem dem Betrieb (Startvorgang, Normalbetrieb, Abschaltvorgang) der thermodynamischen Kreisprozessvorrichtung mit der Expansionsmaschine eine modellbasierte Regelung und/oder Überwachung hinzugefügt wird.

Die erfindungsgemäße Lösung wird definiert durch ein Verfahren mit den Merkmalen gemäß Anspruch 1.

Die Erfindung offenbart somit ein Verfahren zur Regelung einer thermodynamischen Kreisprozessvorrichtung, insbesondere einer ORC-Vorrichtung, wobei die thermodynamische Kreisprozessvorrichtung einen Verdampfer, eine Expansionsmaschine, einen Kondensator und eine Speisepumpe umfasst und die Expansionsmaschine im Normalbetrieb mit einer externen Vorrichtung gekoppelt ist, und wobei das Verfahren die folgenden Schritte umfasst: Messen eines Abdampfdrucks stromabwärts der Expansionsmaschine; und Einstellen eines Volumenstroms der Speisepumpe gemäß einem computerimplementierten Regelungsmodell der thermodynamischen Kreisprozessvorrichtung in Abhängigkeit von dem gemessenen Abdampfdruck und einer Solldrehzahl der Expansionsmaschine als Eingangsgrößen des Regelungsmodells und mit dem Volumenstrom der Speisepumpe als Ausgangsgröße des Regelungsmodells.

Das Messen des Abdampfdrucks stromabwärts der Expansionsmaschine kann zwischen der Expansionsmaschine und der Speisepumpe erfolgen, insbesondere zwischen der Expansionsmaschine und dem Kondensator oder zwischen dem Kondensator und der Speisepumpe. Bei einer Messung zwischen dem Kondensator und der Speisepumpe kann der Druckverlust des Kondensators entweder vernachlässigt werden oder er ist bekannt und wird in der Regelung mit berücksichtigt.

In das Regelungsmodell geht (außer der Solldrehzahl der Expansionsmaschine) als Eingangsgröße nur der gemessene Abdampfdruck oder ein um einen Korrekturwert korrigierter Messwert des Abdampfdrucks ein. Im Falle einer Messung des Abdampfdrucks zwischen Kondensator und Speisepumpe kann somit ein Druckverlust des Kondensators und/oder von Rohrleitungen zwischen der Expansionsmaschine und der Messtelle berücksichtigt werden und der gemessene Abdampfdruck entsprechend korrigiert werden.

Der Volumenstrom des durch die Speisepumpe gepumpten Arbeitsmediums kann auf verschiede Art und Weise geregelt werden. Das Einstellen der Drehzahl der Speisepumpe ist eine Möglichkeit zur Anpassung des Volumenstroms der Speisepumpe, andere Möglichkeiten wären eine Drossel (Drosselventil) oder ein 3-Wege-Ventil nach der Pumpe oder eine Anpassung der Fördercharakteristik der Speisepumpe durch Verstellung eines Leitrades oder eines Kolbenhubes.

Das erfindungsgemäße Verfahren hat den Vorteil, dass die gemäß Stand der Technik erforderliche Messstelle für die Drehzahlmessung mit Hilfe der modellbasierten Regelung im Rahmen der vorliegenden Erfindung vermieden werden kann.

Das erfindungsgemäße Verfahren kann dahingehend weitergebildet werden, dass ein Startvorgang der thermodynamischen Kreisprozessvorrichtung die folgenden Schritte umfassen kann: Regeln der Expansionsmaschine in einen Zustand, in dem die Solldrehzahl der Expansionsmaschine größer oder gleich einer vorbestimmten Drehzahl der an die Expansionsmaschine zu koppelnden externen Vorrichtung ist, wobei die zu koppelnde externe Vorrichtung insbesondere einen Generator, eine Generator/Motor-Einheit oder eine mit einem separaten Motor betriebene Vorrichtung umfasst; und nachfolgendes Koppeln der Expansionsmaschine mit der externen Vorrichtung. Wenn die Drehzahlen gleich sind, so erfolgt eine leistungsneutrale Kopplung. Wenn die Drehzahl der Expansionsvorrichtung bei der Kopplung (etwas) größer ist als eine Synchrondrehzahl, dann ist die effektive Leistung der Expansionsmaschine positiv und somit nicht lagerschädigend.

Eine andere Weiterbildung besteht darin, dass die folgenden weiteren Schritte ausgeführt werden können: Messen des Frischdampfdrucks stromaufwärts der Expansionsmaschine; Vergleich des gemessenen Frischdampfdrucks mit einem aktuellen Modell-Frischdampfdruck gemäß dem Regelungsmodell; und Einleiten eines Abfahrvorgangs und/oder Abbrechen des Startvorgangs, falls der gemessene Frischdampfdruck um mehr als einen vorbestimmten Betrag oder um mehr als einen vorbestimmten Bruchteil unter dem Modell-Frischdampfdruck liegt, welcher vom gemessenen Abdampfdruck abhängt.

Das Messen des Frischdampfdrucks stromaufwärts der Expansionsmaschine kann zwischen der Speisepumpe und der Expansionsmachine erfolgen, insbesondere zwischen dem Verdampfer und der Expansionsmaschine oder zwischen der Speisepumpe und dem Verdampfer. Der Frischdampfdruck könnte beispielsweise am Ausgang der Speisepumpe / Einlass des Verdampfers gemessen werden und um den Druckverlust des Verdampfers und/oder der Rohrleitungen bis zum Einlass in die Expansionsmaschine korrigiert werden.

Dies kann dahingehend weitergebildet werden, dass während des Startvorgangs das Koppeln der Expansionsmaschine mit der externen Vorrichtung nur dann erfolgt, wenn der gemessene Frischdampfdruck größer oder gleich dem Modell-Frischdampfdruck ist.

Gemäß einer anderen Weiterbildung können die folgenden weiteren Schritte ausgeführt werden: Messen einer Wärmequellentemperatur einer Wärmequelle, die der thermodynamischen Kreisprozessvorrichtung über den Verdampfer Wärme zuführt; und Durchführen des Startvorgangs nur dann, wenn die gemessene Wärmequellentemperatur größer oder gleich einer aktuellen Modell-Wärmequellentemperatur gemäß dem Regelungsmodell ist.

Eine andere Weiterbildung besteht darin, dass ein Abfahrvorgang der thermodynamischen Kreisprozessvorrichtung die folgenden Schritte umfassen kann: Entkoppeln der Expansionsmaschine von der externen Vorrichtung, falls der Frischdampfdruck und/oder die Wärmequellentemperatur unter einen jeweiligen vorgegebenen Schwellwert fallen; und Öffnen einer Bypassleitung zur Umgehung der Expansionsmaschine.

Dies kann dahingehend weitergebildet werden, dass weiterhin der folgende Schritt ausgeführt wird: Reduzieren des Volumenstroms (insbesondere durch Reduzieren der Drehzahl) der Speisepumpe bis gemäß Regelungsmodell ein leistungsneutraler oder kräftefreier Zustand der Expansionsvorrichtung erreicht ist, in dem die von der Expansionsvorrichtung aufgenommene Leistung gleich der von der Expansionsvorrichtung abgegebenen Leistung ist bzw. die auf die Expansionsvorrichtung in Richtung einer Drehachse der Expansionsvorrichtung wirkende Gesamtkraft gleich Null ist.

Das erfindungsgemäße Regelungsmodell kann analytische und/oder numerische und/oder tabellarische Zusammenhänge der Eingangs- und Ausgangsgrößen umfassen.

Die oben genannte Aufgabe wird auch gelöst durch eine thermodynamische Kreisprozessvorrichtung nach Anspruch 10.

Die erfindungsgemäße thermodynamische Kreisprozessvorrichtung (insbesondere eine ORC-Vorrichtung) umfasst einen Verdampfer, eine Expansionsmaschine, einen Kondensator, und eine Speisepumpe, wobei die Expansionsmaschine im Normalbetrieb mit einer externen Vorrichtung gekoppelt ist; wobei die thermodynamische Kreisprozessvorrichtung weiterhin umfasst: eine Abdampfdruck-Messvorrichtung zum Messen eines Abdampfdrucks stromabwärts der Expansionsmaschine; und eine Regelungsvorrichtung zum Einstellen eines Volumenstroms der Speisepumpe gemäß einem in einem Speicher der Regelungsvorrichtung gespeicherten Regelungsmodell der thermodynamischen Kreisprozessvorrichtung in Abhängigkeit von dem gemessenen Abdampfdruck und einer Solldrehzahl der Expansionsmaschine als Eingangsgrößen des Regelungsmodells und mit dem Volumenstrom der Speisepumpe als Ausgangsgröße des Regelungsmodells. Das Messen des Abdampfdrucks stromabwärts der Expansionsmaschine kann an den oben im Zusammenhang mit dem erfindungsgemäßen Verfahren genannten Stellen erfolgen.

Die erfindungsgemäße thermodynamische Kreisprozessvorrichtung kann dahingehend weitergebildet werden, dass die Regelungsvorrichtung dazu ausgebildet ist, während eines Startvorgangs der thermodynamischen Kreisprozessvorrichtung die folgenden Schritte auszuführen: Regeln der Expansionsmaschine in einen Zustand, in dem die Solldrehzahl der Expansionsmaschine größer oder gleich einer vorbestimmten Drehzahl der an die Expansionsmaschine zu koppelnden externen Vorrichtung ist, wobei die zu koppelnde externe Vorrichtung insbesondere einen Generator, eine Generator/Motor-Einheit oder eine mit einem separaten Motor betriebene Vorrichtung umfasst; und nachfolgendes Koppeln der Expansionsmaschine mit der externen Vorrichtung.

Gemäß einer anderen Weiterbildung umfasst die thermodynamische Kreisprozessvorrichtung weiterhin eine Frischdampfdruck-Messvorrichtung zum Messen eines Frischdampfdrucks stromaufwärts der Expansionsmaschine; wobei die Regelungsvorrichtung dazu ausgebildet ist, den gemessenen Frischdampfdruck mit einem aktuellen Modell-Frischdampfdruck gemäß dem Regelungsmodell zu vergleichen, und einen Abfahrvorgang einzuleiten und/oder einen Startvorgang abzubrechen, falls der gemessene Frischdampfdruck um mehr als einen vorbestimmten Betrag oder um mehr als einen vorbestimmten Bruchteil unter dem Modell-Frischdampfdruck liegt. Das Messen des Frischdampfdrucks stromaufwärts der Expansionsmaschine kann an den bereits oben im Zusammenhang mit dem erfindungsgemäßen Verfahren genannten Stellen erfolgen.

Eine andere Weiterbildung besteht darin, dass die thermodynamische Kreisprozessvorrichtung weiterhin umfasst: eine Wärmequellentemperatur-Messvorrichung zum Messen einer Wärmequellentemperatur einer Wärmequelle, die der thermodynamischen Kreisprozessvorrichtung über den Verdampfer Wärme zuführt; wobei die Regelungsvorrichtung dazu ausgebildet ist, den Startvorgangs nur dann durchzuführen, wenn die gemessene Wärmequellentemperatur größer oder gleich einer aktuellen Modell-Wärmequellentemperatur gemäß dem Regelungsmodell ist.

Gemäß einer anderen Weiterbildung umfasst die thermodynamische Kreisprozessvorrichtung weiterhin eine Bypassleitung als direkte Verbindung zwischen dem Verdampfer und dem Kondensator zur Umgehung der Expansionsmaschine; wobei die Regelungsvorrichtung dazu ausgebildet ist, während eines Abfahrvorgangs der thermodynamischen Kreisprozessvorrichtung die folgenden Schritte auszuführen: Entkoppeln der Expansionsmaschine von der externen Vorrichtung, falls der Frischdampfdruck und/oder die Wärmequellentemperatur unter einen jeweiligen vorgegebenen Schwellwert fallen; und Öffnen der Bypassleitung mittels eines Ventils in der Bypassleitung.

Eine andere Weiterbildung besteht darin, dass die thermodynamische Kreisprozessvorrichtung weiterhin umfasst: eine Kupplung zum Koppeln der Expansionsvorrichtung mit der externen Vorrichtung; und/oder ein Getriebe zum Einstellen eines Drehzahlverhältnisses von der Expansionsvorrichtung zur externen Vorrichtung.

Die genannten Weiterbildungen können einzeln eingesetzt oder wie beansprucht geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

- Fig. 1: zeigt eine Ausführungsform der erfindungsgemäßen Vorrichtung.
- Fig. 2: zeigt Kräfte in der Expansionsmaschine.
- Fig. 3: zeigt die Leistung der Expansionsmaschine in Abhängigkeit von dessen Drehzahl.
- Fig. 4: zeigt die Leistung der Expansionsmaschine in Abhängigkeit von dem anliegenden Druckverhältnis.
- Fig. 5: zeigt einen Regelungsvorgang im Leistung-Druckverhältnis-Diagramm.

### Ausführungsformen

Beispielhaft wird im Folgenden ein ORC-Prozess als thermodynamischer Kreisprozess angenommen. Figur 1 zeigt eine Ausführungsform 100 der erfindungsgemäßen thermodynamischen Kreisprozessvorrichtung. Der ORC-Kreisprozess umfasst eine Speisepumpe 40 zur Druckerhöhung, einen Verdampfer 10 zur Vorwärmung, Verdampfung und Überhitzung eines Arbeitsmediums, eine Expansionsmaschine 20 zur leistungserzeugenden Expansion des Arbeitsmediums, welcher mit oder ohne Kupplung 27 an einen Generator 25 (oder eine Motor-/Generator-Einheit) oder einen Fremdprozess 26 angeschlossen wird, einem möglichen Bypass 50 zur Umgehung der Expansionsmaschine 20 und einem Kondensator 30 zur Enthitzung, Kondensation und Unterkühlung des Arbeitsmediums.

Zusätzlich umfasst die erfindungsgemäße Kreisprozessvorrichtung 100 eine Abdampfdruck-Messvorrichtung 61 zum Messen eines Abdampfdrucks stromabwärts der Expansionsmaschine 20. Beispielhaft ist die Abdampfdruck-Messvorrichtung 61 hier zwischen der Expansionsmaschine 20 und dem Kondensator 30 vorgesehen. Es ist jedoch auch möglich, diese zwischen dem Kondensator 30 und der Speisepumpe anzuordnen, ggf. unter Berücksichtigung eines Druckverlustes im Kondensator 30 in Form eines Korrekturwertes zum gemessenen Abdampfdruck.

Weiterhin ist eine Regelungsvorrichtung 80 zum Einstellen eines Volumenstroms des durch die Speisepumpe 40 gepumpten Arbeitsmediums (z.B. durch Einstellen einer Drehzahl der Speisepumpe 40) gemäß einem in einem Speicher 81 der Regelungsvorrichtung 80 gespeicherten Regelungsmodell der thermodynamischen Kreisprozessvorrichtung 100 nur in Abhängigkeit von dem gemessenen Abdampfdruck (ggf. um den genannten Korrekturwert korrigiert) und einer Solldrehzahl der Expansionsmaschine 20 als Eingangsgrößen des Regelungsmodells und mit dem Volumenstrom der Speisepumpe 40 (z.B. in Form der Drehzahl der Speisepumpe 40) als Ausgangsgröße des Regelungsmodells.

Im Falle der Kopplung eines Generators 25 (oder einer Motor-/Generator-Einheit) kann weiterhin ein Kopplungsschalter 28 vorgesehen sein, der den Generator 25 (oder die Motor-/Generator-Einheit) an ein Stromnetz ankoppelt bzw. von diesem abkoppelt.

Die zu Grunde liegende Problematik der erfindungsgemäßen Lösung wird nachfolgend diskutiert.

### Diskussion der Problemstellung

Der Erfindung liegt die folgende Problemstellung zu Grunde. Wird die Expansionsmaschine 20 motorisch betrieben, d.h. Leistung wird beispielsweise durch den Generator 25 im motorischen Betrieb auf Grund einer festen Drehzahlvorgabe oder durch den Fremdprozess 26 eingetragen, besteht die Gefahr der Schädigung, da der Kraftfluss nicht dem Auslegungspunkt entspricht ("schadhafter Betrieb"). Die Kraftrichtung auf die Läufer der Expansionsmaschine (wie in Figur 2 dargestellt), wird von der Kraftwirkung der Drucklage von Frischdampf und Abdampf (abhängig von der Druckdifferenz über die Expansionsmaschine) sowie der Kräfte auf Grund der Leistungsabgabe bzw. Leistungsaufnahme ("Übertragungskraft", abhängig vom Druckquotienten über die Expansionsmaschine, vgl. auch Figur 4) bestimmt. Im Betriebs- und somit Auslegepunkt der Expansionsmaschine sind diese so gestaltet, dass die resultierende Kraft in Richtung der Kraftaufnahmefähigkeit der Lagerung wirkt. Im dargestellten Beispiel ist die Expansionsmaschine 20 ein Schraubenexpander.

Ein Schaden entsteht zum Beispiel durch Abrieb bzw. Spanbildung durch Berührung von drehenden Körpern mit dem Gehäuse, da die Kraftwirkung nicht durch die Lagerung abgestützt wird (Figur 2). Hierbei kann es ebenfalls zu einem Verschieben in Achsrichtung und unter Umständen zu einer Rotation des Lagerrings auf Grund der Entlastung kommen, was zu einer Schädigung des Lagers führen kann.

Dieser motorische Betrieb ergibt sich jedoch automatisch, wenn die Expansionsmaschine im Zuschaltpunkt noch im Stillstand (vorliegende Drucklage kann die nötige Nachkompression nicht überwinden) ist oder die Drehzahl unterhalb der Zuschaltsynchrondrehzahl liegt (Zuschaltpunkt a) in Figur 3). In diesen Punkten wird die Expansionsmaschine beschleunigt und es wird Leistung dafür aufgewendet. Die verfügbare Leistung des Expanders ist somit negativ.

Zum besseren Verständnis wird hier von Nachkompression (genauer: Nachkompressionsleistung) und Nachexpansion (genauer: Nachexpansionsleistung) gesprochen. Im Prinzip handelt es sich hierbei jedoch um einen anderen Anteil der Ausschiebearbeit (P_{AA}), welche durch die Expansionsmaschine zum Ausschieben des am Ende der Expansion in der Kammer der Expansionsmaschine befindlichen Mediums gegen den Abdampfdruck p_{AD} aufzubringen ist. Diese Unterscheidung bezieht sich somit auf die Referenz (P_{AA,ref}), bei der der Öffnungsdruck der Kammer gleich dem Abdampfdruck hinter der Kammer ist.

Es gilt demnach:
Für p_{Kammer} > p_{AD} : ${P}_{Nachexpansion} = {P}_{AA ; ref} - {P}_{AA , ist} ; {P}_{Nachkompression} = 0$
Für p_{Kammer} < p_{AD} : ${P}_{Nachkompression} = {P}_{AA ; ref} - {P}_{AA , ist} ; {P}_{Nachexpansion} = 0$
Für p_{Kammer} = p_{AD} : ${P}_{Nachexpansion} = 0 ; {P}_{N ⁢ a ⁢ c ⁢ h ⁢ k ⁢ o ⁢ m ⁢ pression} = 0$

Für das schadfreie Zuschalten muss die Expansionsmaschine demnach mindestens in einem neutralen Leistungspunkt bei Zuschaltdrehzahl (Zuschaltpunkt b) in Figur 3) oder darüber sein (Zuschaltpunkt c) in Figur 3), so dass die Expansionsmaschine zumindest nicht beschleunigt oder aber gebremst wird, und somit zumindest keine negative Leistung abgeben wird.

Vor dem Zuschalten des Generators oder Fremdprozesses wiederum kann keine Leistung abgeführt werden, d.h. die Maschine würde bei undefinierter Dampfzufuhr möglicherweise unkontrolliert bis zu einem Schaden beschleunigt werden.

Die Kenntnis über die aktuelle Expansionsmaschinendrehzahl wäre zwar prinzipiell mit Hilfe einer Drehzahlmessung möglich. Diese Drehzahlmessung stellt jedoch einen zusätzlichen Kostenaufwand dar bzw. ist nur sehr aufwändig zu realisieren.

Der schadhafte Zustand durch Leistungszufuhr an die Expansionsmaschine ergibt sich weiterhin im Betrieb und Abschaltvorgang, wenn die Nachkompressionsleistung die Expansionsleistung auf Grund zu geringer Drucklagen übersteigt (siehe Figur 4). Hierbei kommt es zu einer Expansion des Gases in der geschlossenen Expansionskammer der Expansionsmaschine. Nach dem Öffnen ist der Druck in der Kammer jedoch unter dem Niveau der Abdampfseite, weshalb die Expansionsmaschine dieses beim Ausschieben teilweise wieder verdichten und das zusätzlich vom Kondensator in die Kammer zurückgeströmte Medium ebenfalls ausschieben muss ("Nachkompression"). Es gilt: ${P}_{brutto} = {P}_{Expansion} + {P}_{Nachexpansion} + {P}_{Nachkompression}$

Das Druckverhältnis π ist definiert als Quotient aus Frischdampfdruck zu Abdampfdruck: $π = {p}_{FD} / {p}_{AD}$ mit
*p_{FD}* = *Frischdampf druck*
*p_{AD}* = *Abdampf druck*

Neben dem hier verwendeten und direkt messbaren Druckverhältnis kann statt diesem auch das Volumenverhältnis Φ verwendet werden: $Φ = {ρ}_{AD} / {ρ}_{FD}$ mit
*ρ_{FD}* = *Frischdampf dichte*
*ρ_{AD}* = *Abdampf dichte*

Beide Kennzahlen (*π, Φ*) liefern in erster Näherung das gleiche Ergebnis.

### Erfindungsgemäße Lösungen der Problemstellung

### Startvorgang

Hierbei wird die Expansionsmaschine 20 auf einen definierten Ausgangspunkt (Drehzahl) gebracht, welcher Schaden an der Expansionsmaschine im Zuschalten verhindert. Die notwendigen, durch teure Messtechnik ermittelbaren Messwerte von Durchfluss und Drehzahl der Expansionsmaschine werden durch modellbasierte Regelung umgangen.

Diese modellbasierte Regelung stützt sich hierbei auf die Grundlagen der Kenntnis des leistungsneutralen Punktes der Expansionsmaschine (wie in Figur 4 gezeigt, es gilt P_{brutto} = 0 und somit P_{Expansion} = -P_{Nachkompression}). Dies bedeutet, dass abhängig vom Abdampfdruck p_{AD} ein entsprechender Frischdampfdruck p_{FD} erreicht werden muss.

Weiter ist die Drehzahl bei welcher die Expansionsmaschine in diesem leistungsfreien Zustand betrieben wird von dem zugeführten Dampfvolumenstrom *V̇_{FD}* abhängig: ${n}_{EM} = {\dot{V}}_{FD} / \left({V}_{Kammer}∗K\right)$ mit
*n_{EM}* = *Expansionsmaschinendrehzahl*
*V̇_{FD}* = *Frischdampf volumenstrom*
*V_{Kammer}* = *Hochdruckkammervolumen der Expansionsmaschine*
*K* = *Kammerzahl pro Umdrehung*

Somit ist der Zustand der Expansionsmaschine 20 (insbesondere deren Drehzahl) eindeutig über die Kenntnis von Frischdampfdruck, Abdampfdruck und Frischdampfvolumenstrom (abhängig von der gewünschten Zuschaltdrehzahl) ermittelbar. Die obige Gleichung zur Ermittlung der Expansionsmaschinendrehzahl stellt zunächst die einfachste Form dar und kann z.B. durch die Korrektur mittels eines drehzahlvariablen Leckagevolumenstroms in der Genauigkeit weiter verbessert werden. Aus der Expansionsmaschinendrehzahl und den weiteren thermodynamischen Größen kann die elektrische Leistung und damit z.B. ein Zustand des thermodynamischen Kreisprozesses abgeleitet werden.

Die Messung des Frischdampfvolumenstromes ist jedoch eine relativ kostenintensive Messung, welche somit die Wirtschaftlichkeit des Gesamtsystems negativ beeinflusst.

Aus dem Frischdampfvolumenstrom lässt sich zwar relativ einfach auch der Frischdampfmassenstrom bestimmen, welcher sich ebenfalls in der flüssigen Phase zwischen Speisepumpe 40 und Verdampfer 10 messen ließe. Die hierfür nötigen Messgeräte (z.B. Coriolis) sind jedoch ebenfalls mit erheblichen Kosten verbunden.

Es besteht jedoch ferner ein direkter Zusammenhang zwischen Frischdampfvolumenstrom und durch die Speisepumpe 40 flüssig gefördertem Volumenstrom, welcher sich über die Dichten bestimmen lässt: ${\dot{V}}_{SP} = {\dot{V}}_{FD} ∗ {ρ}_{FD} / {ρ}_{fl}$ mit
*V̇_{SP}* = *Volumenstrom durch die Speisepumpe*
*V̇_{FD}* = *Volumenstrom durch die Expansionsmaschine*
*ρ_{FD}* = *Dichte des Frischdampfes durch die Expansionsmaschine*
*ρ_{fl}* = *Dichte des flüssigen Mediums in der Speisepumpe*

Es ist zu beachten, dass auch die Frischdampfdichte somit von der Lage des Abdampfdruckes abhängt, da sie eine Funktion des Frischdampfdruckes (und der Frischdampftemperatur) ist. Der Frischdampfdruck selbst ist in diesem Falle des leistungsfreien Expansionsmaschinenbetriebs eine Funktion des Abdampfdruckes. Dieser Umstand (p_{FD} und *V̇_{SP}* variieren) führt auch dazu, dass ein statisches Startverhalten mit Festdrehzahlvorgabe der Speisepumpe je nach Abdampfdruck, welcher von den Kondensationsbedingungen wie z.B. Wärmesenkentemperatur abhängt, zu einem Startvorgang mit motorischem Antrieb (hoher Abdampfdruck p_{AD}; untersynchron bis Stillstand der Expansionsmaschine) oder zu einem Beschleunigen des Expanders über die zulässige Drehzahl hinaus (tiefes p_{AD}) führen kann.

Ferner ist die notwendige Druckdifferenz aus dem leistungsneutralen Punkt, welche die Speisepumpe 40 aufbringen muss, gegeben als ${p}_{SP} = {p}_{FD} - {p}_{AD}$

Hierdurch sind somit der Volumenstrom in der Speisepumpe 40 sowie die Druckdifferenz, welche die Speisepumpe 40 aufbringen muss, bekannt. Durch Modellbildung der Speisepumpe 40 kann nun ein Drehzahlpunkt der Speisepumpe 40 gefunden werden, an welchem diese Bedingung von Druckdifferenz und Durchfluss erfüllt ist.

Somit ergibt sich eine Startregelung, welche jedem Abdampfdruck und zugehöriger Zuschaltdrehzahl (Solldrehzahl der Expansionsmaschine 20) einen Wert für die Speisepumpendrehzahl zuordnet, ohne dass zusätzliche Messstellen notwendig sind. Als nachteilig ist zu erwähnen, dass die tatsächlichen Werte dieser wichtigen Messgrößen somit durch ein Modell abgebildet werden und tatsächlich im System jedoch unbekannt bleiben.

Folgende Mechanismen können jedoch ein schadfreies Zuschalten dennoch gefährden:
1) Ein Versagen der Speisepumpe (Kavitation, Motorschädigung etc.) führt zu einem zu geringeren Druckniveau / Durchfluss als für den schadfreien Betrieb benötigt wird.
2) Ein nicht oder nicht vollständig geschlossener Bypass 50 (Figur 1) oder anderweitiger Abfluss von Kältemittel, der nicht durch die Expansionskammern geführt wird, führt im Zuschalten zu einem zu geringen Druckniveau.
3) Das Temperaturniveau der Wärmequelle liegt unterhalb des notwendigen Niveaus, um das Arbeitsmedium auf dem notwendigen Frischdampfdruck verdampfen zu können.

Die Problematik unter 1) + 2) kann vermieden werden, indem dem Zuschaltvorgang zusätzlich eine Überwachung der erreichten Prozessgröße des Frischdampfdrucks vorgeschaltet wird. Verhalten sich Pumpe und Bypass regulär, muss dieser dem in der Modellbildung bestimmten Wert entsprechen. Weicht er nach unten ab, so kann der Start abgebrochen werden, ohne die Expansionsmaschine 20 zu schädigen.

Die Problematik unter 3) wird vermieden, indem ebenfalls ein Modell der notwendigen Wärmequellentemperatur (T_{HW}, Figur 1) hinterlegt wird und der Startvorgang erst vollzogen wird, wenn mindestens dieser für den sicheren Start notwendige Wert erreicht oder überschritten wurde.

### Normalbetrieb

Im Betrieb kann es bei fehlender Wärmezufuhr und schlechter Wärmeabfuhr (z.B. hohe Lufttemperatur/Wassertemperatur) zu sehr geringen Druckdifferenzen von p_{FD} zu p_{AD} kommen. Dabei ist es ebenfalls möglich, dass dies wiederum zu einem schadhaften Betrieb der Anlage wie in Figur 2 und Figur 4 gezeigt kommt. Anstatt hier eine Bruttoleistungsauswertung vorzunehmen, welche noch weitere Einflussfaktoren hat, soll mit der gewählten Modellbildung das schadensverursachende Unterschreiten des notwendigen Druckquotienten π bzw. Volumenverhältnisses Φ mittels Überwachung des notwendigen Frischdampfdrucks p_{FD} bezogen auf den Abdampfdruck vorgenommen werden. Wird hier ein kritischer Schwellwert erreicht, wird das System kontrolliert abgefahren, bevor schadhafte Zustände erreicht werden können. Eine weitere Möglichkeit stellt die Überwachung der elektrischen Leistung der Expansionsmaschine dar. Unterschreitet diese einen kritischen Schwellwert, so wird das System kontrolliert abgefahren.

### Abfahren

Im Abfahrprogramm wird die Temperaturlage auf der Wärmeeintragsseite des Systems in gewünschter Weise reduziert, um einen sicheren Stillstandszustand des Systems bei moderaten Temperaturen zu erreichen. Dieses Absenken reduziert jedoch den anliegenden Frischdampfdruck p_{FD} und somit den Druckquotienten π. Im Extremfall kann es hier während des Abfahrens deshalb ebenfalls zu einem schadhaften Betrieb kommen.

Um dies zu verhindern, wird ebenfalls die für den sicheren Betrieb notwendige Heißwassertemperatur (T_{HW}) mittels einer Messvorrichtung 63 und der Frischdampfdruck (p_{FD}) mittels einer Messvorrichtung 62 überwacht. Wird ein definierter Schwellwert unterschritten, wird die Expansionsmaschine von der Leistungsanbindung entkoppelt, d.h. es wird weder Leistung ab noch zugeführt, und gleichzeitig der Bypass 50 mittels Ventil 51 geöffnet, um den Druck auf der Frischdampfseite abzubauen und das System ggfs. weiter nachlaufen zu lassen. Das Abschalten bezogen auf einen Frischdampfdruck abhängig vom Abdampfdruck vermeidet zum einen den schadhaften Betrieb zum anderen aber auch, dass die Drucklage noch derart hoch ist, dass ein Abschalten der Expanderleistungsanbindung (Entkoppeln der Expansionsvorrichtung) diesen unkontrolliert hochdrehen lässt, bevor sich der Druck über den Bypass 50 weit genug abbauen kann. Diese Sicherheit kann zusätzlich hergestellt werden, indem die Speisepumpendrehzahl allmählich bis auf einen Wert reduziert wird, der dem Nullleistungspunkt aus der Modellbildung entspricht. Hierdurch wird ein Betriebszustand erreicht, bei dem bei einer weiteren Regelung der Expansionsmaschine (des Expanders) 20 oder eines Fehlers der Bypassöffnung die Expansionsmaschine 20 auf definierter Drehzahl unterhalb einer schadhaften Drehzahl leistungsneutral betrieben wird. Insgesamt sind auch die Betriebszeiten im leistungsneutralen Bereich zu minimieren, da durch die sehr geringe Lagerbelastung hierbei ein lebenszeitverkürzender Betrieb vorliegt.

Der Rahmen der Regelstrategie ist nachfolgend nochmals kurz zusammengefasst und in Figur 5 verdeutlicht:
Als Ergebnis der Modellbildung steht eine Reglungsvorrichtung 80 der Speisepumpe 40, welche ohne Messwerte der Expanderdrehzahl oder des Durchflusses arbeitet und als Eingangsgröße den Niederdruck (Abdampfdruck) beinhaltet, um auf eine Solldrehzahl der Expansionsvorrichtung 20 zu regeln.

Um die korrekte Funktion der Speisepumpe 40 und des Bypasses 50 zu gewährleisten (ein Versagen führt wiederum zu motorischem schadhaften Betrieb) wird zudem der Frischdampfdruck und die Heißwassertemperatur aus der Modellbildung als Überwachungsgröße verwendet (Unterschreiten von Modellwert bedeutet Abweichung im System mit Schadenspotential).

Die dargestellten Ausführungsformen sind lediglich beispielhaft und der vollständige Umfang der vorliegenden Erfindung wird durch die Ansprüche definiert.

## Patentansprüche

1. Verfahren zur Regelung einer thermodynamischen Kreisprozessvorrichtung (100), insbesondere einer ORC-Vorrichtung, wobei die thermodynamische
Kreisprozessvorrichtung einen Verdampfer (10), eine Expansionsmaschine (20), einen Kondensator (30) und eine Speisepumpe (40) umfasst und die Expansionsmaschine (20) im Normalbetrieb mit einer externen Vorrichtung (26) gekoppelt ist, und wobei das Verfahren durch die folgenden Schritte charakterisiert ist: Messen eines Abdampfdrucks stromabwärts der Expansionsmaschine; und
Einstellen eines Volumenstroms der Speisepumpe gemäß einem computerimplementierten Regelungsmodell der thermodynamischen Kreisprozessvorrichtung in Abhängigkeit von dem gemessenen Abdampfdruck und einer Solldrehzahl der Expansionsmaschine (20) als Eingangsgrößen des Regelungsmodells und mit dem Volumenstrom der Speisepumpe (40) als Ausgangsgröße des Regelungsmodells.

2. Verfahren nach Anspruch 1, wobei das Einstellen des Volumenstroms der Speisepumpe (40) umfasst:
Einstellen einer Drehzahl der Speisepumpe (40); und/oder
Einstellen eines Drosselventils oder eines 3-Wege-Ventils nach der Pumpe; und/oder
Einstellen einer Fördercharakteristik der Speisepumpe (40), insbesondere durch
Einstellen eines Leitrades im Falle einer Kreiselpumpe als Speisepumpe oder durch Einstellen eines Kolbenhubs im Falle einer Kolbenpumpe als Speisepumpe.

3. Verfahren nach Anspruch 1 oder 2, wobei ein Startvorgang der thermodynamischen Kreisprozessvorrichtung die folgenden Schritte umfasst:
Regeln der Expansionsmaschine (20) in einen Zustand, in dem die Solldrehzahl der Expansionsmaschine (20) größer oder gleich einer vorbestimmten Drehzahl der an die Expansionsmaschine (20) zu koppelnden externen Vorrichtung ist, wobei die zu koppelnde externe Vorrichtung (26) insbesondere einen Generator (25), eine Generator/Motor-Einheit oder eine mit einem separaten Motor betriebene Vorrichtung umfasst; und
nachfolgendes Koppeln der Expansionsmaschine (20) mit der externen Vorrichtung (26).

4. Verfahren nach einem der Ansprüche 1 bis 3, mit den weiteren Schritten:
Messen des Frischdampfdrucks stromaufwärts der Expansionsmaschine (20);
Vergleich des gemessenen Frischdampfdrucks mit einem aktuellen Modell-Frischdampfdruck gemäß dem Regelungsmodell; und
Einleiten eines Abfahrvorgangs und/oder Abbrechen des Startvorgangs, falls der gemessene Frischdampfdruck um mehr als einen vorbestimmten Betrag oder um mehr als einen vorbestimmten Bruchteil unter dem Modell-Frischdampfdruck liegt.

5. Verfahren nach Anspruch 4, wobei während des Startvorgangs das Koppeln der Expansionsmaschine (20) mit der externen Vorrichtung (26) nur dann erfolgt, wenn der gemessene Frischdampfdruck größer oder gleich dem Modell-Frischdampfdruck ist.

6. Verfahren nach einem Ansprüche 3 bis 5, mit den weiteren Schritten:
Messen einer Wärmequellentemperatur einer Wärmequelle, die der thermodynamischen Kreisprozessvorrichtung (100) über den Verdampfer (10) Wärme zuführt; und
Durchführen des Startvorgangs nur dann, wenn die gemessene Wärmequellentemperatur größer oder gleich einer aktuellen Modell-Wärmequellentemperatur gemäß dem Regelungsmodell ist.

7. Verfahren nach einem der Ansprüche 4 bis 6, im Fall dass ein Abfahrvorgang eingeleitet wird, wobei der Abfahrvorgang der thermodynamischen Kreisprozessvorrichtung (100) die folgenden Schritte umfasst:
Entkoppeln der Expansionsmaschine (20) von der externen Vorrichtung (26), falls der Frischdampfdruck und/oder die Wärmequellentemperatur unter einen jeweiligen vorgegebenen Schwellwert fallen; und
Öffnen einer Bypassleitung (50) zur Umgehung der Expansionsmaschine (20).

8. Verfahren nach Anspruch 7, mit dem weiteren Schritt:
Reduzieren des Volumenstroms der Speisepumpe (40) bis gemäß Regelungsmodell ein leistungsneutraler oder kräftefreier Zustand der Expansionsmaschine (20) erreicht ist, in dem die von der Expansionsmaschine (20) aufgenommene Leistung gleich der von der Expansionsmaschine (20) abgegebenen Leistung ist bzw. die auf die Expansionsmaschine (20) in Richtung einer Drehachse der Expansionsmaschine (29) wirkende Gesamtkraft gleich Null ist.

9. Verfahren nach einem der Ansprüche 1 bis 8, wobei das Regelungsmodell analytische und/oder numerische und/oder tabellarische Zusammenhänge der Eingangs- und Ausgangsgrößen umfasst.

10. Thermodynamische Kreisprozessvorrichtung (100), insbesondere eine ORC-Vorrichtung, die einen Verdampfer (10), eine Expansionsmaschine (20), einen Kondensator (30), und eine Speisepumpe (40) umfasst, wobei die Expansionsmaschine (20) im Normalbetrieb mit einer externen Vorrichtung (25, 26) gekoppelt ist; weiterhin charakterisiert durch:
eine Abdampfdruck-Messvorrichtung (61) zum Messen eines Abdampfdrucks stromabwärts der Expansionsmaschine (20); und
eine Regelungsvorrichtung (80) zum Einstellen eines Volumenstroms der Speisepumpe (40) gemäß einem in einem Speicher (81) der Regelungsvorrichtung (80) gespeicherten Regelungsmodell der thermodynamischen Kreisprozessvorrichtung in Abhängigkeit von dem gemessenen Abdampfdruck und einer Solldrehzahl der Expansionsmaschine (20) als Eingangsgrößen des Regelungsmodells und mit dem Volumenstrom der Speisepumpe (40) als Ausgangsgröße des Regelungsmodells.

11. Thermodynamische Kreisprozessvorrichtung nach Anspruch 10, wobei die Regelungsvorrichtung (80) dazu ausgebildet ist, während eines Startvorgangs der thermodynamischen Kreisprozessvorrichtung die folgenden Schritte auszuführen:
Regeln der Expansionsmaschine (20) in einen Zustand, in dem die Solldrehzahl der Expansionsmaschine größer oder gleich einer vorbestimmten Drehzahl der an die Expansionsmaschine zu koppelnden externen Vorrichtung ist, wobei die zu koppelnde externe Vorrichtung insbesondere einen Generator, eine Generator/Motor-Einheit oder eine mit einem separaten Motor betriebene Vorrichtung umfasst; und
nachfolgendes Koppeln der Expansionsmaschine (20) mit der externen Vorrichtung (25, 26).

12. Thermodynamische Kreisprozessvorrichtung nach Anspruch 10 oder 11, weiterhin umfassend:
eine Frischdampfdruck-Messvorrichtung (62) zum Messen eines Frischdampfdrucks stromaufwärts der Expansionsmaschine (20);
wobei die Regelungsvorrichtung (80) dazu ausgebildet ist, den gemessenen Frischdampfdruck mit einem aktuellen Modell-Frischdampfdruck gemäß dem Regelungsmodell zu vergleichen, und einen Abfahrvorgang einzuleiten und/oder einen Startvorgang abzubrechen, falls der gemessene Frischdampfdruck um mehr als einen vorbestimmten Betrag oder um mehr als einen vorbestimmten Bruchteil unter dem Modell-Frischdampfdruck liegt.

13. Thermodynamische Kreisprozessvorrichtung nach einem der Ansprüche 10 bis 12, weiterhin umfassend:
eine Wärmequellentemperatur-Messvorrichung (63) zum Messen einer Wärmequellentemperatur einer Wärmequelle, die der thermodynamischen Kreisprozessvorrichtung (100) über den Verdampfer (10) Wärme zuführt; und
wobei die Regelungsvorrichtung (80) dazu ausgebildet ist, den Startvorgang nur dann durchzuführen, wenn die gemessene Wärmequellentemperatur größer oder gleich einer aktuellen Modell-Wärmequellentemperatur gemäß dem Regelungsmodell ist.

14. Thermodynamische Kreisprozessvorrichtung nach einem der Ansprüche 10 bis 13, weiterhin umfassend:
eine Bypassleitung (50) als direkte Verbindung zwischen dem Verdampfer (10) und dem Kondensator (30) zur Umgehung der Expansionsmaschine (20);
wobei die Regelungsvorrichtung (80) dazu ausgebildet ist, während eines Abfahrvorgangs der thermodynamischen Kreisprozessvorrichtung die folgenden Schritte auszuführen:
Entkoppeln der Expansionsmaschine (20) von der externen Vorrichtung (25, 26), falls der Frischdampfdruck und/oder die Wärmequellentemperatur unter einen jeweiligen vorgegebenen Schwellwert fallen; und
Öffnen der Bypassleitung (50) mittels eines Ventils (51) in der Bypassleitung.

15. Thermodynamische Kreisprozessvorrichtung nach einem der Ansprüche 10 bis 14, weiterhin umfassend:
eine Kupplung (27) zum Koppeln der Expansionsmaschine (20) mit der externen Vorrichtung (25, 26); und/oder
ein Getriebe zum Einstellen eines Drehzahlverhältnisses von der Expansionsmaschine (20) zur externen Vorrichtung (25, 26).

## Claims

1. Method for controlling a thermodynamic cycle process apparatus (100), in particular an ORC apparatus, wherein the thermodynamic cycle process apparatus comprises an evaporator (10), an expansion machine (20), a condenser (30) and a feed pump (40), and the expansion machine (20) is coupled to an external apparatus (26) during normal operation, and wherein the method comprises the following steps:
measuring an exhaust steam pressure downstream of the expansion machine; and
setting a volume flow of the feed pump in accordance with a computer-implemented control model of the thermodynamic cycle process apparatus as a function of the measured exhaust steam pressure and a target rotational speed of the expansion machine (20) as input variables of the control model and with the volume flow of the feed pump as output variable of the control model.

2. Method according to claim 1, wherein setting the flow rate of the feed pump (40) includes:
setting the speed of rotation of the feed pump (40); and/or
setting a throttle valve or a 3-way valve behind the pump; and/or
setting a conveying characteristic of the feed pump (40), in particular by setting a guide wheel in the case of a centrifugal pump as the feed pump or by setting a piston stroke in the case of a piston pump as the feed pump.

3. Method according to claim 1 or 2, wherein a starting process of the thermodynamic cycle process apparatus comprises the following steps:
controlling the expansion machine (20) to a state in which the target rotational speed of the expansion machine (20) is greater than or equal to a predetermined speed of the external apparatus to be coupled to the expansion machine (20), the external apparatus (26) to be coupled comprising in particular a generator (25), a generator/motor unit or a device driven by a separate motor; and
subsequent coupling of the expansion machine (20) with the external apparatus (26).

4. Method according to one of claims 1 to 3, comprising the further steps:
measuring the live steam pressure upstream of the expansion machine (20);
comparing the measured live steam pressure with a current model live steam pressure according to the control model; and
initiating a shutdown process and/or aborting the starting process if the measured live steam pressure is below the model live steam pressure by more than a predetermined amount or by more than a predetermined fraction.

5. Method according to claim 4, wherein during the starting process the expansion machine (20) is coupled to the external apparatus (26) only if the measured live steam pressure is greater than or equal to the model live steam pressure.

6. Method according to one of claims 3 to 5, comprising the further steps:
measuring a heat source temperature of a heat source supplying heat to the thermodynamic cycle process apparatus (100) via the evaporator (10); and
performing the start procedure only if the measured heat source temperature is greater than or equal to a current model heat source temperature according to the control model.

7. Method according to one of claims 4 to 6, in case a shutdown process is initiated, wherein the shutdown process of the thermodynamic cycle process apparatus (100) comprises the following steps:
decoupling the expansion machine (20) from the external apparatus (26) if the live steam pressure and/or the heat source temperature fall below a respective predetermined threshold; and
opening a bypass line (50) to bypass the expansion machine (20).

8. Method according to claim 7, comprising the further step:
reducing the volume flow of the feed pump (40) until a neutral or force-free state of the expansion machine (20) is reached according to the control model, in which the power consumed by the expansion machine (20) is equal to the power output by the expansion machine (20) or the total force acting on the expansion machine (20) in the direction of an axis of rotation of the expansion machine (20) is zero.

9. Method according to one of claims 1 to 8, wherein the control model includes analytical and/or numerical and/or tabular relations of the input and output variables.

10. Thermodynamic cycle process apparatus (100), in particular an ORC apparatus, comprising an evaporator (10), an expansion machine (20), a condenser (30), and a feed pump (40), the expansion machine (20) being coupled to an external apparatus (25, 26) during normal operation; further **characterized by**:
an exhaust steam pressure measuring device (61) for measuring an exhaust steam pressure downstream of said expansion machine (20); and
a control device (80) for setting a volumetric flow of the feed pump (40) in accordance with a control model of the thermodynamic cycle process apparatus stored in a storage (81) of the control device (80) as a function of the measured exhaust steam pressure and a target rotational speed of the expansion machine (20) as input variables of the control model and with the volumetric flow of the feed pump (40) as output variable of the control model.

11. Thermodynamic cycle process apparatus according to claim 10, wherein the control device (80) is adapted to perform the following steps during a starting process of the thermodynamic cycle process apparatus:
controlling the expansion machine (20) to a state in which the target rotational speed of the expansion machine is greater than or equal to a predetermined speed of the external apparatus to be coupled to the expansion machine, the external apparatus to be coupled comprising in particular a generator, a generator/motor unit or a device driven by a separate motor; and
subsequent coupling of the expansion machine (20) with the external apparatus (25, 26).

12. Thermodynamic cycle process apparatus according to claim 10 or 11 further comprising:
a live steam pressure measuring device (62) for measuring a live steam pressure upstream of the expansion machine (20);
the control device (80) being adapted to compare the measured live steam pressure with a current model live steam pressure according to the control model, and to initiate a shutdown process and/or abort a starting process if the measured live steam pressure is below the model live steam pressure by more than a predetermined amount or by more than a predetermined fraction.

13. Thermodynamic cycle process apparatus according to one of claims 10 to 12 further comprising:
a heat source temperature measuring device (63) for measuring a heat source temperature of a heat source that supplies heat to said thermodynamic cycle process apparatus (100) via said evaporator (10); and
wherein the control device (80) is adapted to perform the starting process only when the measured heat source temperature is greater than or equal to a current model heat source temperature according to the control model.

14. Thermodynamic cycle process apparatus according to one of claims 10 to 13 further comprising:
a bypass line (50) as a direct connection between the evaporator (10) and the condenser (30) for bypassing the expansion machine (20);
said control device (80) being adapted to perform the following steps during a shutdown operation of said thermodynamic cycle process apparatus:
decoupling the expansion machine (20) from the external apparatus (25, 26) if the live steam pressure and/or the heat source temperature fall below a respective predetermined threshold; and
opening the bypass line (50) by means of a valve (51) in the bypass line.

15. Thermodynamic cycle process apparatus according to one of claims 10 to 14 further comprising:
a coupling (27) for coupling said expansion machine (20) to said external apparatus (25, 26); and/or
a gear for setting a speed ratio from said expansion machine (20) to said external apparatus (25, 26).

## Revendications

1. Procédé de régulation d'un système à cycle thermodynamique (100), notamment un système à cycle organique de Rankine ORC, le système à cycle thermodynamique comprenant un évaporateur (10), une machine de détente (20), un condenseur (30) et une pompe d'alimentation (40), et la machine de détente (20) étant, en fonctionnement normal, couplée à un dispositif externe (26),
le procédé étant **caractérisé par** les étapes suivantes :
la mesure d'une pression d'échappement de vapeur en aval de la machine de détente ; et
le réglage d'un débit volumique de la pompe d'alimentation conformément à un modèle de régulation du système à cycle thermodynamique, implémenté sur ordinateur, en fonction de la pression d'échappement de vapeur mesurée et d'une vitesse de rotation de consigne de la machine de détente (20) en tant que grandeurs d'entrée du modèle de régulation, et du débit volumique de la pompe d'alimentation (40) en tant que grandeur de sortie du modèle de régulation.

2. Procédé selon la revendication 1, d'après lequel le réglage du débit volumique de la pompe d'alimentation (40) comprend :
le réglage d'une vitesse de rotation de la pompe d'alimentation (40) ; et/ou
le réglage d'une vanne d'étranglement ou bien d'une vanne à trois voies après la pompe ; et/ou
le réglage d'une caractéristique de refoulement de la pompe d'alimentation (40), notamment par réglage d'une roue directrice dans le cas d'une pompe centrifuge en guise de pompe d'alimentation, ou bien par réglage d'une course de piston dans le cas d'une pompe à piston en guise de pompe d'alimentation.

3. Procédé selon la revendication 1 ou la revendication 2, d'après lequel une phase de démarrage du système à cycle thermodynamique comprend les étapes suivantes :
la régulation de la machine de détente (20) dans un état dans lequel la vitesse de rotation de consigne de la machine de détente (20) est supérieure ou égale à une vitesse de rotation prédéterminée du dispositif externe à coupler à la machine de détente (20), le dispositif externe (26) à coupler comprenant notamment un générateur (25), une unité générateur/moteur, ou bien un dispositif fonctionnant avec un moteur séparé ; et ensuite
le couplage de la machine de détente (20) avec le dispositif externe (26).

4. Procédé selon l'une des revendications 1 à 3, comprenant les étapes supplémentaires suivantes :
la mesure de la pression de vapeur fraiche en amont de la machine de détente (20) ;
la comparaison de la pression de vapeur fraiche mesurée, avec une pression de vapeur fraiche de modèle, actuelle, conformément au modèle de régulation ; et
l'initiation d'une phase de ralentissement et/ou l'interruption de la phase de démarrage, si la pression de vapeur fraiche mesurée se situe de plus d'une valeur prédéterminée ou de plus d'une fraction prédéterminée sous la pression de vapeur fraiche de modèle.

5. Procédé selon la revendication 4, d'après lequel pendant la phase de démarrage, le couplage de la machine de détente (20) avec le dispositif externe (26) ne s'effectue que lorsque la pression de vapeur fraiche mesurée est supérieure ou égale à la pression de vapeur fraiche de modèle.

6. Procédé selon l'une des revendications 3 à 5, comprenant les étapes supplémentaires suivantes :
la mesure d'une température de source chaude d'une source chaude, qui amène de la chaleur au système à cycle thermodynamique (100) par l'intermédiaire de l'évaporateur (10) ; et
l'exécution de la phase de démarrage seulement si la température de source chaude mesurée est supérieure ou égale à une température de source chaude de modèle, actuelle, conforme au modèle de régulation.

7. Procédé selon l'une des revendications 4 à 6, dans le cas où l'on initie une phase de ralentissement, procédé d'après lequel la phase de ralentissement du système à cycle thermodynamique (100) comprend les étapes suivantes :
le découplage de la machine de détente (20) du dispositif externe (26) dans le cas où la pression de vapeur fraiche et/ou la température de source chaude tombent sous une valeur de seuil respective prescrite ; et
l'ouverture d'une conduite de dérivation (50) pour contourner la machine de détente (20).

8. Procédé selon la revendication 7, comprenant l'étape supplémentaire suivante :
la réduction du débit volumique de la pompe d'alimentation (40) jusqu'à ce que, conformément au modèle de régulation, on atteigne un état neutre de puissance ou exempt de force de la machine de détente (20), dans lequel la puissance absorbée par la machine de détente (20) est égale à la puissance délivrée par la machine de détente (20), ou dans lequel la force globale agissant sur la machine de détente (20) dans la direction d'un axe de rotation de la machine de détente (20), est nulle.

9. Procédé selon l'une des revendications 1 à 8, d'après lequel le modèle de régulation comprend des relations analytiques et/ou numériques et/ou sous forme de tableaux, des grandeurs d'entrée et de sortie.

10. Système à cycle thermodynamique (100), notamment un système à cycle organique de Rankine ORC, qui comprend un évaporateur (10), une machine de détente (20), un condenseur (30) et une pompe d'alimentation (40), la machine de détente (20) étant, en fonctionnement normal, couplée à un dispositif externe (25, 26) ; le système étant par ailleurs **caractérisé par** :
un dispositif de mesure de pression de vapeur d'échappement (61) pour mesurer une pression de vapeur d'échappement en aval de la machine de détente (20) ; et
un dispositif de régulation (80) pour régler un débit volumique de la pompe d'alimentation (40) conformément à un modèle de régulation du système à cycle thermodynamique, mémorisé dans une mémoire (81) du dispositif de régulation (80), en fonction de la pression d'échappement de vapeur mesurée et d'une vitesse de rotation de consigne de la machine de détente (20) en tant que grandeurs d'entrée du modèle de régulation, et du débit volumique de la pompe d'alimentation (40) en tant que grandeur de sortie du modèle de régulation.

11. Système à cycle thermodynamique selon la revendication 10, dans lequel le dispositif de régulation (80) est conçu pour exécuter, pendant une phase de démarrage du système à cycle thermodynamique, les étapes suivantes :
la régulation de la machine de détente (20) dans un état dans lequel la vitesse de rotation de consigne de la machine de détente est supérieure ou égale à une vitesse de rotation prédéterminée du dispositif externe à coupler à la machine de détente, le dispositif externe à coupler comprenant notamment un générateur, une unité générateur/moteur, ou bien un dispositif fonctionnant avec un moteur séparé ; et ensuite
le couplage de la machine de détente (20) avec le dispositif externe (25, 26).

12. Système à cycle thermodynamique selon la revendication 10 ou la revendication 11, comprenant par ailleurs :
un dispositif de mesure de pression de vapeur fraiche (62) pour mesurer une pression de vapeur fraiche en amont de la machine de détente (20) ;
le dispositif de régulation (80) étant conçu pour comparer la pression de vapeur fraiche mesurée, avec une pression de vapeur fraiche de modèle, actuelle, conformément au modèle de régulation, et pour initier une phase de ralentissement et/ou interrompre une phase de démarrage, si la pression de vapeur fraiche mesurée se situe de plus d'une valeur prédéterminée ou de plus d'une fraction prédéterminée sous la pression de vapeur fraiche de modèle.

13. Système à cycle thermodynamique selon l'une des revendications 10 à 12, comprenant par ailleurs :
un dispositif de mesure de température de source chaude (63) pour mesurer une température de source chaude d'une source chaude, qui amène de la chaleur au système à cycle thermodynamique (100) par l'intermédiaire de l'évaporateur (10) ;
le dispositif de régulation (80) étant conçu pour exécuter la phase de démarrage seulement si la température de source chaude mesurée est supérieure ou égale à une température de source chaude de modèle, actuelle, conforme au modèle de régulation.

14. Système à cycle thermodynamique selon l'une des revendications 10 à 13, comprenant par ailleurs :
une conduite de dérivation (50) en guise de liaison directe entre l'évaporateur (10) et le condenseur (30) pour contourner la machine de détente (20) ;
le dispositif de régulation (80) étant conçu pour, pendant une phase de ralentissement du système à cycle thermodynamique, exécuter les étapes suivantes :
le découplage de la machine de détente (20) du dispositif externe (26) dans le cas où la pression de vapeur fraiche et/ou la température de source chaude tombent sous une valeur de seuil respective prescrite ; et
l'ouverture de la conduite de dérivation (50) au moyen d'une vanne (51) dans la conduite de dérivation.

15. Système à cycle thermodynamique selon l'une des revendications 10 à 14, comprenant par ailleurs :
un dispositif de couplage ou embrayage (27) pour coupler la machine de détente (20) au dispositif externe (25, 26) ; et/ou
une transmission ou boite de vitesses pour régler un rapport de vitesses de rotation de la machine de détente (20) relativement au dispositif externe (25, 26).
